# EUROPÄISCHE PATENTSCHRIFT

(11) **EP 0 741 216 B1**
(45) Veröffentlichungstag und Bekanntmachung des Hinweises auf die Patenterteilung: **02.08.2000**
(21) Anmeldenummer: 96101313.3
(22) Anmeldetag: 31.01.1996
(51) Int. Cl.: E04F 11/18

(54) **Horizontales Geländersystem**
Horizontal railing system
Système garde-corps horizontal

(30) Priorität: 03.02.1995 DE 19503543
(43) Veröffentlichungstag der Anmeldung: 06.11.1996
(73) Patentinhaber: Wilfried Hamm Stahlbau GmbH & Co. KG, 45478 Mülheim an der Ruhr (DE)
(72) Erfinder: Hamm, Wilfried, (DE)

(56) Entgegenhaltungen:
- AU-B- 612 033
- DE-A- 3 920 260
- DE-A- 4 232 800
- US-A- 2 117 798
- US-A- 2 172 137
- US-A- 2 835 475
- US-A- 5 230 500

## Beschreibung

Die Erfindung betrifft ein horizontales Geländersystem. Diese Geländer finden hauptsächlich als Sicherungsbegrenzung an Podesten, Laufstegen, Balkonen und sonstigen Plattformen ihren Einsatz.
Derartige Geländer werden meistens für jeden Anwendungsfall individuell angefertigt. Aufmaß nehmen, Anfertigung des Geländers in Einzelfertigung, Paß-und Schweißarbeiten in der Werkstatt und auf der Baustelle sind die üblichen Arbeitsgänge für die Erstellung und Montage dieser Produkte.
Die Werkstattfertigung und die Montage erfordern sehr viel handwerkliches Geschick, um dem Geländer ein ordentliches Aussehen mitzugeben. Insbesondere wurde bisher die Berücksichtigung der industriellen Massenfabrikation und die Verwirklichung eines Baukastensystems bei der Erstellung von Geländersystemen vermißt. Eine solche Bauweise würde eine gleichbleibende Qualität der Einzelteile, sowie eine einfache und schnelle Montage auf der Baustelle garantieren.

Aufgabe der Erfindung ist es, ein Geländersystem zu schaffen, das es ermöglicht, mit einem Set an Systemteilen den Bau eines beliebigen Geländers nach den Richtlinien der Bauordnung auf der Baustelle durchzuführen, ohne hierfür ein vorheriges Aufmaß erstellen zu müssen oder vorbereitende Werkstattarbeiten durchführen zu lassen. Auch sollte es mit einem solchen System möglich sein, ohne Schweiß- und Biegearbeiten bei der Montage vor Ort auskommen zu können und auch sonst sollte der Montagevorgang unkompliziert sein.
Erfindungsgemäß wir die Aufgabe gelöst durch eine industriell vorgefertigte und am Montageort durch Ablängen in der Weite anpaßbare Stabfüllung aus Rohr mit vier horizontalen Enden, durch über seitlich in die vier horizontalen Enden der Stabfüllung längsverschiebbar eingeführte Kugelkonsolen und Klemmkugeln, mit denen die Kugelkonsolen an den Enden der Stabfüllung arretiert sind, durch durch das Augenteil der Kugelkonsolen hindurchgesteckte winkel- oder U-förmige Rohrbügel, die mit diesen über Klemmschrauben fest verbunden sind, durch einen oberhalb der Stabfüllung angeordneten teleskopierbaren Handlauf, der zwischen den Rohrbügeln angeordnet und an diesen mittels Klemmschrauben befestigt ist und durch Schuhe zur klemmbaren Aufnahme der Rohrbügel, sowie zur Befestigung des Systems am Baukörper.

Weitere Ausgestaltungen der Erfindung ergeben sich dadurch, daß die Klemmkugel eine abgestufte Bohrung aufweist, bei der der größere Bohrungsteil zur Aufnahme der horizontalen Enden der Stabfüllung, der kleinere Bohrungsteil zur Aufnahme des zylindrischen Endes der Kugelkonsolen vorgesehen ist, daß beide Bohrungsteile der Klemmkugel voneinander unabhängige Gewindebohrungen zur Aufnahme der Klemmschrauben besitzen, daß der kleinere Bohrungsteil der Klemmkugel einen Durchmesser aufweist, der gleich oder nur geringfügig größer als der Innendurchmesser der horizontalen Enden der Stabfüllung ist und daß das zylindrische Ende der Kugelkonsole durch die Klemmkugel hindurch bis in den Innendurchmesser der horizontalen Enden der Stabfüllung hineinragt und damit eine größere Teleskopierbarkeit erlaubt. Eine weitere Ausgestaltung der Erfindung ergibt sich dadurch, daß die Teleskopierbarkeit des Handlaufes an den Winkel-Rohrbügeln über die Verschiebbarkeit des Griffstückes auf dem freien Ende des Winkels und an den U-förmigen Rohrbügel über an diesen befestigte klemmbare Kugelkonsolen erfolgt, deren zylindrischer Teil als teleskopierbares Ende in das Griffstück hineinragt und mittels Verbindungsstück daran befestigt ist.

Die Erfindung soll mit Hilfe der Zeichnungen näher erläutert werden.
Fig. 1 zeigt ein komplettes Geländersystem in allen Varianten gemäß der Erfindung
Fig.2 zeigt ein Komplettsystem in Explosionsdarstellung, nebst Anbindung an eine Treppe.
Fig.3 zeigt die Situation der Verbindung von den Enden der Stabfüllung mit den Kugelkonsolen und den Klemmkugeln.

Die Stabfüllung, bestehend aus dem unteren Trägerrohr (1), dem oberen Trägerrohr (2) und den diese verbindenden vertikalen Stäbe (3), bildet ein wichtiges Teil des Gesamtsystems zur Realisierung einer industriellen Massenfabrikation. Die Stabfüllungen werden in wirtschaftlichen Längen von 3 bis 6m auf einer Löt-bzw. Schweißanlage in der Weise komplettiert, daß die vertikalen Stäbe (3) mit den Trägerrohren (1,2) auf diesen Anlagen durch Löten oder Schweißen miteinander verbunden werden. Das so wirtschaftlich herstellbare Massenerzeugnis bildet die Basis für die universelle Anpassung auf der Montagebaustelle, da einzelne Elemente bei Bedarf einfach beliebig lang abgesägt werden können.
In die vier Enden der offenen Trägerrohre (1,2) werden längsverschiebbar und damit auf eine bestimmte Länge einstellbare Kugelkonsolen (4) eingesteckt. Die zusammen mit dem zylindrischen Teil der Kugelkonsolen (4) aufgesteckten Klemmkugeln (5) fixieren den gewünschten Abstand des Kugelteiles der Kugelkonsolen (4) zueinander, was dem Stichmaß der Nennlänge der kompletten Stabfüllung entspricht. Die Klemmkugel (5) besitzt eine Stufenbohrung, in deren größerem Bohrungsteil das Ende der Trägerrohre (1,2) aufgenommen wird, während in dem kleineren Bohrungsteil der zylindrische Teil der Kugelkonsole (4) steckt. Dabei ist die Bohrungsgröße des kleineren Bohrungsteiles so auf den Innendurchmesser der Trägerrohre (1,2) abgestimmt, daß der zylindrische Teil der Kugelkonsole (4) durch die Klemmkugel (5) hindurch, bis in den Innendurchmesser der Trägerrohre (1,2) hineinragt. Zwei Klemmschrauben (6,7) bewirken ein voneinander unabbhängiges Festklemmen von Kugelkonsole (4) und Trägerrohr (1,2) innerhalb der Klemmkugel (5) und damit eine Fixierung der beiden Teile zueinander. Dieser Konstruktionsteil nimmt die wichtige Feineinstellung der Gesamtlänge der Stabfüllung ein, nachdem die Grobeinstellung durch die Handsäge bereits erfolgt ist. In die mit dem richtigen Stichmaß eingestellten Stabfüllungen werden nun in die Augenteile der Kugelkonsolen (4) die Rohrbügel (8,9) eingefädelt und dort mit Klemmschrauben miteinander verspannt. Die Rohrbügel (8,9) ihrerseits sind in Schuhe (10) gesteckt und ebenfalls über Klemmschrauben mit diesen fest verbunden, wobei die Schuhe (10) mit Schrauben auf dem Baukörper befestigt sind. Die Endeinstellung des richtigen Stichmaßes der Stabfüllung über die beiden Klemmschrauben (6,7) kann auch ganz zum Schluß der Montagetätigkeit erfolgen. Bereits vorher werden auch die Kugelkonsolen (11) für die Befestigung der Griffstücke (12) des Handlaufes mit aufgefädelt. Durch diese Anordnung wird die Teleskopierbarkeit des Handlaufes zwischen den U-förmigen Rohrbügeln (8) ermöglicht, wobei die Griffstückverbinder (13) mit ihren Klemmschrauben die Arretierung der Griffstücke (12) übernehmen. Die Teleskopierbarkeit des Handlaufes zwischen den Winkel-Rohrbügeln (9) geschieht über die Länge der freien Winkelenden der Bügel (9) bei derselben Fixierung der Griffstücke (12) über die Griffstückverbinder (13).

Wie das Beispiel der Fig. 1 zeigen, kann mit den beiden Rohrbügeltypen und den sowohl grob, als auch fein zu verstellenden Stichlänge der Stabfüllung und des Handlaufes, jeder beliebige gerade und winkelgeführte Geländerverlauf realisiert werden, wobei Planung und Ausführung direkt auf der Baustelle erfolgen können, da die in Massen vorproduzierten Normteile diesen universellen Einsatz möglich machen.

## Patentansprüche

1. Horizontales Geländersystem, gekennzeichnet durch eine industriell vorgefertigte und am Montageort durch Ablängen in der Weite anpaßbare Stabfüllung **(1,2,3)** aus Rohr mit vier horizontalen Enden, durch über seitlich in die vier horizontalen Enden der Stabfüllung längsverschiebbar eingeführte Kugelkonsolen **(4)** und Klemmkugeln **(5)**, mit denen die Kugelkonsolen **(4)** an den Enden der Stabfüllung arretiert sind, durch durch das Augenteil der Kugelkonsolen **(4)** hindurchgesteckte winkel- oder U-förmige Rohrbügel **(8, 9),** die mit diesen über Klemmschrauben fest verbunden sind, durch einen oberhalb der Stabfüllung angeordneten teleskopierbaren Handlauf, der zwischen den Rohrbügeln **(8,9)** angeordnet und an diesen mittels Klemmschrauben befestigt ist und durch Schuhe **(10)** zur klemmbaren Aufnahme der Rohrbügel, sowie zur Befestigung des Systems am Baukörper.

2. Horizontales Geländersystem nach Anspruch 1, dadurch gekennzeichnet, daß die Klemmkugel **(5)** eine abgestufte Bohrung aufweist, bei der der größere Bohrungsteil zur Aufnahme der horizontalen Enden der Stabfüllung, der kleinere Bohrungsteil zur Aufnahme des zylindrischen Endes der Kugelkonsolen **(4)** vorgesehen ist.

3. Horizontales Geländersystem nach Anspruch 2, dadurch gekennzeichnet, daß beide Bohrungsteile der Klemmkugel **(5)** voneinnider unabhängige Gewindebohrungen zur Aufnahme der Klemmschrauben **(6,7)** besitzen.

4. Horizontales Geländersystem nach einem der Ansprüche 2 oder 3, dadurch gekennzeichnet, daß der kleinere Bohrungsteil der Klemmkugel einen Durchmesser aufweist, der gleich oder nur geringfügig größer als der Innendurchmesser der horizontalen Enden der Stabfüllung ist.

5. Horizontales Geländersystem nach einem der Ansprüche 1 bis 4, dadurch gekennzeichnet, daß das zylindrische Ende der Kugelkonsole **(4)** durch die Klemmkugel **(5)** hindurch bis in den Innendurchmesser der horizontalen Enden der Stabfüllung hineinragt und damit eine größere Teleskopierbarkeit erlaubt.

6. Horizontales Geländersystem nach einem der Ansprüche 1 bis 5, dadurch gekennzeichnet, daß die Teleskopierbarkeit des Handlaufes an den Winkel-Rohrbügeln **(9)** über die Verschiebbarkeit des Griffstückes **(12)** auf dem freien Ende des Winkels und an den U-förmigen Rohrbügeln **(8)** über an diesen befestigte klemmbare Kugelkonsolen **(11)** erfolgt, deren zylindrischer Teil als teleskopierbares Ende in das Griffstück **(12)** hineinragt und mittels eines Verbindungsstücks **(13)** daran befestigt ist.

## Claims

1. Horizontal guard rail system, characterised by an industrially prefabricated bar panel (1, 2, 3) which can be adapted in width by cutting to length at the assembly site and consists of tubes with four horizontal ends, by ball brackets (4) which are introduced into the four horizontal ends of the bar panel so as to be longitudinally movable and clamping balls (5) with which the ball brackets (4) are locked on the ends of the bar panel, by bent or U-shaped linking tubes (8, 9) which are passed through the eye part of the ball brackets (4) and are firmly connected to the linking tubes by way of clamping screws, by a telescopic handrail which is disposed above the bar panel and between the linking tubes (8, 9) and is fixed to the latter by means of clamping screws, and by sockets (10) for receive and clamp the linking tubes as well as for fixing the system on the building base.

2. Horizontal guard rail system as claimed in Claim 1, characterised in that the clamping ball (5) has a stepped bore in which the larger bore part is provided to receive the horizontal ends of the bar panel and the smaller bore part is provided to receive the cylindrical end of the ball brackets (4).

3. Horizontal guard rail system as claimed in Claim 2, characterised in that both bore parts of the clamping ball (5) have threaded bores which are independent of one another to receive the clamping screws (6, 7).

4. Horizontal guard rail system as claimed in one of Claims 2 or 3, characterised in that the smaller bore part of the clamping ball has a diameter which is equal to or only slightly greater than the internal diameter of the horizontal ends of the bar panel.

5. Horizontal guard rail system as claimed in one of claims 1 to 4, characterised in that the cylindrical end of the ball bracket (4) protrudes through the clamping ball (5) and into the internal diameter of the horizontal ends of the bar panel and thus allows a greater telescopability.

6. Horizontal guard rail system as claimed in one of Claims 1 to 5, characterised in that the telescopability of the hand rail on the bent linking tubes (9) is provided by the movability of the grip (12) on the free end of the bent part and on the U-shaped linking tubes (8) it is provided by ball brackets (11) which can be fixed and clamped thereon and of which the cylindrical part protrudes as a telescopic end into the grip (12) and is fixed thereon by means of a connecting piece (13).

## Revendications

1. Système garde-corps horizontal, caractérisé par une fourrure de barre (1, 2, 3) tubulaire préfabriquée industriellement avec quatre extrémités horizontales, dont la largeur peut être ajustée sur le lieu de montage par tronçonnage, par des consoles sphériques (4) introduites latéralement de manière à pouvoir être déplacées longitudinalement dans les quatre extrémités horizontales de la fourrure de barre et des sphères de serrage (5) qui permettent de bloquer les consoles sphériques (4) aux extrémités de la fourrure de barre, par des pièces tubulaires (8, 9) coudées ou en U passées dans l'oeillet des consoles sphériques (4), qui y sont fixées fermement par des vis de serrage, par une main courante télescopique placée au-dessus de la fourrure de barre, qui se trouve entre les pièces tubulaires recourbées (8, 9) et qui y est fixée au moyen de vis de serrage et par des patins (10) avec logement de serrage pour les pièces tubulaires recourbées ainsi que pour la fixation du système sur le corps de construction.

2. Système garde-corps horizontal selon la revendication 1, caractérisé en ce que la sphère de serrage (5) présente un alésage étagé dont la plus grande partie est prévue pour le logement des extrémités horizontales de la fourrure de barre et la plus petite partie est prévue pour le logement de l'extrémité cylindrique des consoles sphériques (4).

3. Système garde-corps horizontal sur la base de la revendication 2, caractérisé en ce que les deux parties de l'alésage de la sphère de serrage (5) possèdent des alésages filetés indépendants les uns des autres pour le logement des vis de serrage (6, 7).

4. Système garde-corps sur la base de l'une des revendications 2 ou 3, caractérisé en ce que la plus petite partie de l'alésage de la sphère de serrage présente un diamètre qui est identique ou seulement légèrement supérieur au diamètre intérieur des extrémités horizontales de la fourrure de barre.

5. Système garde-corps sur la base de l'une des revendications 1 à 4, caractérisé en ce que l'extrémité cylindrique de la console sphérique (4) pénètre, au travers de la sphère de serrage (5), dans le diamètre intérieur des extrémités horizontales de la fourrure de barre et qui permet ainsi un télescopage plus grand.

6. Système garde-corps sur la base de l'une des revendications 1 à 5, caractérisé en ce que le télescopage de la main courante au niveau des pièces tubulaires coudées (9) est possible grâce à la mobilité de la poignée (12) sur l'extrémité libre du coude et au niveau des pièces tubulaires en U (8), grâce aux consoles sphériques (11) serrables qui y sont fixées et dont la partie cylindre pénètre, en tant qu'extrémité télescopique, dans la poignée (12) et est fixée à cette dernière par un raccord (13).
